# FASCICULE DE BREVET EUROPEEN

(11) **EP 4 186 570 B1**
(45) Date de publication et mention de la délivrance du brevet: **25.12.2024**
(21) Numéro de dépôt: 22207522.8
(22) Date de dépôt: 15.11.2022
(51) Int. Cl.: A63B 63/08, A63B 71/02

(54) **EQUIPEMENT POUR LA PRATIQUE DU BASKETBALL**
VORRICHTUNG ZUM ÜBEN VON BASKETBALL
BASKETBALL PRACTICE EQUIPMENT

(30) Priorité: 25.11.2021 FR 2112537
(43) Date de publication de la demande: 31.05.2023
(73) Titulaire: Decathlon, 59650 Villeneuve d'Ascq (FR)
(72) Inventeur: LEGACHE, Jérôme, 59650 Villeneuve d'Ascq (FR); DAUCHY, Clément, 59650 Villeneuve d'Ascq (FR); LE CUNFF, Uisant, 59650 Villeneuve d'Ascq (FR); DEVIN, Clémence, 59650 Villeneuve d'Ascq (FR)
(74) Mandataire: Sayettat, Julien Christian

(56) Documents cités:
- CN-U- 204 395 370
- FR-A1- 3 022 795
- FR-A1- 3 084 265
- US-A- 4 974 841

## Description

L'invention concerne un équipement pour la pratique du basketball.

De tels équipements comprennent généralement une base sur laquelle un mât est monté en position dressée, ainsi qu'un panneau et un arceau qui sont montés sur ledit mât pour former le panier. En particulier, le panier peut être monté en translation le long du mât pour présenter une hauteur de jeu variable, grâce à un système de réglage de ladite hauteur.

On connaît des équipements dont le système de réglage en hauteur comprend une sangle qui présente une extrémité distale solidaire du panier et une poulie de renvoi qui est montée sur une partie supérieure du mât, ladite sangle étant engagée sur ladite poulie en présentant une portion distale s'étendant entre ladite extrémité et un côté de ladite poulie et une portion proximale s'étendant de l'autre côté de ladite poulie jusqu'à une extrémité proximale.

Les documents US-5 540 429, US-6 626 773 et US 2020 360762 décrivent de tels équipements, dans lesquels le système de réglage comprend une bobine actionnable par une manivelle, que l'utilisateur peut tourner pour sélectivement enrouler et dérouler la portion proximale, et ainsi respectivement augmenter et diminuer la longueur de la portion distale pour faire varier la hauteur de jeu.

Le document FR3022795A1 divulgue un équipement pour la pratique du basketball avec toutes les caractéristiques techniques du préambule de la revendication 1.

Ces solutions ne donnent pas entière satisfaction, en ce qu'elles s'avèrent relativement complexes mécaniquement. En outre, leur utilisation n'est pas adaptée pour de jeunes enfants, notamment en ce que la manivelle peut être difficile d'actionnement.

L'invention vise à perfectionner l'art antérieur en proposant un équipement de basketball dont la hauteur de jeu est réglable aisément et de façon intuitive, même pour des enfants, tout en étant de conception particulièrement simple.

A cet effet, l'invention propose un équipement pour la pratique du basketball, comprenant une base, un mât monté en position dressée sur ladite base, un panier monté en translation le long dudit mât pour présenter une hauteur de jeu variable et un système de réglage de ladite hauteur, ledit système de réglage comprenant une sangle de réglage présentant une extrémité distale solidaire du panier et un élément de renvoi qui est montée sur une partie supérieure dudit mât, ladite sangle étant engagée sur ledit élément en présentant une portion distale s'étendant entre ladite extrémité et un côté dudit élément et une portion proximale s'étendant de l'autre côté dudit élément jusqu'à une extrémité proximale, la longueur respective desdites portions étant réglable pour faire varier la hauteur de jeu, le système de réglage comprenant un dispositif de maintien présentant une partie inférieure solidaire de la base et une partie supérieure reliée à l'extrémité proximale de la sangle de réglage par l'intermédiaire d'un mécanisme de réglage de la longueur de ladite partie supérieure.

D'autres particularités et avantages de l'invention apparaîtront dans la description qui suit, faite en référence aux figures annexées, dans lesquelles :
- la figure 1 représente en vue de côté un équipement de basketball selon un premier mode de réalisation de l'invention ;
- la figure 2 représente en perspective vue de l'arrière l'équipement de basketball de la figure 1, les figures 2a et 2b étant des agrandissements de la figure 2 centrés sur respectivement le panier (figure 2a) et la partie inférieure du système de réglage en hauteur (figure 2b) ;
- les figures 3 et 4 représentent en vue de côté l'équipement de basketball des figures précédentes, avec le panier à la hauteur respectivement maximale (figure 3) et minimale (figure 4) de jeu ;
- les figures 5 et 5a représentent un équipement de basketball selon un deuxième mode de réalisation de l'invention, suivant des vues similaires à respectivement la figure 2 et la figure 2a.

En relation avec ces figures, on décrit ci-dessous un équipement pour la pratique du basketball.

L'équipement comprend une base 1 sur laquelle un mât 2 portant un panier de basketball 3 est monté en position dressée.

La base 1 présente une géométrie sensiblement rectangulaire, avec une face avant 1a sur laquelle le mât 2 est monté, ladite base formant notamment un contrepoids audit mât en position dressée. Pour ce faire, la base 1 peut être remplie avec une matière de lest adaptée, notamment de l'eau et/ou du sable.

La base 1 présente également une paroi arrière 1b équipée de roulettes de déplacement 4, notamment pour faciliter le rangement de l'équipement lorsqu'il n'est pas utilisé. Pour ce faire, l'utilisateur doit légèrement surélever la base 1 du côté avant, par exemple en saisissant ladite base par sa paroi avant 1a, afin de mettre les roulettes arrière 4 en appui sur le sol.

Dans les modes de réalisation représentés, la base 1 présente deux roulettes de déplacement 4 qui sont montées sur sa paroi arrière 1b de manière à être disposées à égale distance de part et d'autre d'un plan sagittal médian passant par le mât 2 en position dressée.

Le mat 2 présente trois segments tubulaires 2a, 2b, 2c, par exemple en matériau métallique, qui sont assemblés deux à deux en leurs extrémités adjacentes, notamment au moyen de goupilles 5. De façon avantageuse, deux segments adjacents 2a, 2b ; 2b, 2c peuvent être montés coulissants l'un par rapport à l'autre entre une position rétractée et une position déployée, afin de limiter l'encombrement de l'équipement lorsqu'il n'est pas utilisé, pour pouvoir le ranger dans un espace de dimension réduite.

Le segment inférieur 2a est monté sur la paroi avant 1a de la base 1 en position dressée, et est équipé de deux bras 6 de soutien latéraux qui s'étendent chacun entre un côté dudit segment inférieur et le côté correspondant d'une partie médiane 1d de la base 1.

Le panier 3 est monté en translation le long du mât 2 pour présenter une hauteur de jeu variable, l'équipement comprenant un système pour permettre le réglage de ladite hauteur.

En relation avec les figures, le panier 3 comprend un panneau 7 de forme sensiblement rectangulaire, qui présente une face avant 7a portant un arceau 8 et une face arrière 7b disposée en translation en regard d'une face avant 9 du mât 2, ladite face arrière étant équipée d'un connecteur 11 qui est monté en translation le long du mât 2.

Le connecteur 11 est sous la forme d'un manchon entourant le mât 2, et est agencé pour permettre la translation du panier 3 vers le bas sous l'effet de la gravité, notamment lors du réglage de la hauteur de jeu.

Le manchon 11 est fixé par vissage sur le panneau 7, de manière à s'étendre sensiblement à la même hauteur que l'arceau de jeu 8. Sur les figures, le manchon 11 et l'arceau 8 sont tous deux montés à proximité d'un bord inférieur du panneau 7.

L'arceau 8 peut notamment être monté en rotation sur la face avant 7a entre une position déployée (représentée sur les figures) et une position pliée contre ladite face avant, afin de limiter l'encombrement du panier 3 lorsque l'équipement n'est pas utilisé, et ainsi faciliter le rangement dudit équipement.

Le système de réglage en hauteur comprend une sangle de réglage 12 qui présente une extrémité distale 14a solidaire du panier 3 et un élément de renvoi 13 qui est monté sur une partie supérieure du mât 2, ladite sangle étant engagée sur ledit élément en présentant une portion distale 12a s'étendant entre ladite extrémité et un côté dudit élément et une portion proximale 12b s'étendant de l'autre côté dudit élément jusqu'à une extrémité proximale 14b, la longueur respective desdites portions étant réglable pour faire varier la hauteur de jeu.

Sur les figures, l'extrémité distale 14a de la sangle de réglage 12 est fixée au connecteur 11, et l'élément de renvoi 13 est fixé sur l'extrémité supérieure du segment supérieur 2c du mât 2.

En relation avec les figures 1 à 4, l'élément de renvoi 13 est formé d'une poulie 13a qui présente un rouleau monté en rotation en regard de la face arrière 10 du mât 2, la sangle de réglage 12 étant disposée sur ledit rouleau pour présenter une portion distale 12a sensiblement verticale qui s'étend en regard de ladite face arrière et une portion proximale 12b qui s'étend vers le bas.

De même, le connecteur 11 présente une face arrière opposée au panneau 7, sur laquelle est fixée l'extrémité distale 14a de la sangle de réglage 12.

Sur les figures 5 et 5a, l'élément de renvoi 13 comprend un passant sagittal 13b par exemple formé d'un embout fixé sur le sommet du mât 2, la sangle de réglage 12 coulissant sur ledit passant pour présenter une portion distale 12a sensiblement verticale qui s'étend entre la face arrière 7b du panneau 7 et la face avant 9 du mât 2, ainsi qu'une portion proximale 12b qui s'étend vers le bas.

Dans cette réalisation, l'extrémité distale 14a de la sangle de réglage 12 peut être fixée au connecteur 11 en étant serrée entre la face arrière 7b du panneau 7 et la face avant 9 du mât 2.

Le système de réglage en hauteur comprend en outre un dispositif de maintien présentant une partie inférieure solidaire de la base 1 et une partie supérieure reliée à l'extrémité proximale 14b de la sangle de réglage 12 par l'intermédiaire d'un mécanisme de réglage de la longueur de ladite partie supérieure.

Le dispositif de maintien comprend au moins une sangle 15 présentant une partie inférieure 15a fixée à la base 1 et une partie supérieure 15b engagée en coulissement dans un passant 16 fixé sur l'extrémité proximale 14b de la sangle de réglage 12, en présentant une portion 17a de liaison de la portion proximale 12b à la base 1 et une portion libre 17b, ledit passant étant équipé d'un moyen de blocage réversible dudit coulissement afin de permettre le réglage de la longueur de la portion de liaison 17a.

Le passant 16 se présente sous la forme d'une boucle clip dans laquelle la partie supérieure 15b de la sangle de maintien 15 est montée coulissante, ladite boucle étant fixée sur l'extrémité proximale 14b de la sangle de réglage 12.

De façon avantageuse, le passant 16 est équipé d'un moyen de blocage de type anti-retour, afin de ne permettre le coulissement de la sangle de maintien 15 que dans un seul sens, à savoir le sens d'augmentation de la hauteur de jeu. Ainsi, on limite les risques de chute brutale du panier 3, notamment durant l'utilisation de l'équipement, ce qui permet d'assurer la sécurité de l'utilisateur.

De façon avantageuse, l'utilisateur souhaitant régler la hauteur du panier 3 doit donc simplement manipuler la portion libre 17b de la sangle de maintien 15, ce qui s'avère particulièrement simple et intuitif, et permet notamment à un enfant de régler lui-même la hauteur de jeu du panier.

Pour augmenter la hauteur du panier, l'utilisateur doit juste exercer une traction vers le bas sur la portion libre 17b, comme indiqué par la flèche F, le moyen de blocage anti-retour du passant 16 empêchant la translation dudit panier vers le bas. Selon cette manipulation, la longueur de la portion de liaison 17a diminue ce qui provoque la descente de l'extrémité proximale 14b de la sangle de réglage 12 et donc la montée du panier jusqu'à la mise en butée de connecteur 11 sur la poulie 13 en position maximale (figure 3).

Pour abaisser le panier 3, l'utilisateur désactive le moyen de blocage du passant 16, puis laisse coulisser la portion libre 17b vers le haut, afin que ledit panier descende le long du mât 2 sous l'effet de la gravité. Ensuite, une fois la hauteur de jeu désirée atteinte, l'utilisateur réactive le moyen de blocage pour empêcher la sangle de maintien 15 de coulisser davantage.

Pour faciliter sa manipulation par l'utilisateur, la portion libre 17b de la sangle de maintien 15 peut présenter une boucle à son extrémité, comme représenté sur les figures 1, 3 et 4.

Dans les modes de résiliations représentés, le dispositif de maintien comprend une structure de sangle qui présente deux sangles latérales 15a ayant chacune une extrémité inférieure fixée à la base 1 et une extrémité supérieure reliées entre elles, par exemple par couture, pour former une structure en V renversé, l'extrémité reliée étant prolongée par une sangle supérieure 15b engagée en coulissement dans le passant 16.

Ainsi, par un effet de triangulation, on contribue à la stabilité du mât 2 en position dressée, et donc à la stabilité de l'équipement durant son réglage en hauteur et son utilisation.

Les sangles latérales 15a de maintien sont fixées respectivement de part et d'autre de la base 1, notamment entre la partie médiane 1d et la paroi arrière 1b de ladite base. En particulier, chaque sangle de maintien 15a est fixée sur la base 1 au niveau du point de fixation du bras de soutien 6 adjacent, c'est-à-dire au voisinage de la partie médiane 1d.

Les sangles de maintien 15, 15a, 15b et de réglage 12 sont toutes inélastiques, et peuvent notamment être réalisées en un matériau textile synthétique, par exemple à base de nylon.

De façon avantageuse, le système de réglage en hauteur comprend en outre un dispositif d'assistance de la translation du panier 3 le long du mât 2, afin de faciliter le réglage de ladite hauteur pour l'utilisateur, notamment lorsqu'il s'agit d'un enfant.

Le dispositif d'assistance comprend au moins une sangle élastique 18 présentant une extrémité supérieure 18a reliée à la portion proximale 12b de la sangle de réglage 12, notamment au voisinage du mécanisme de réglage, ainsi qu'une extrémité inférieure 18b fixée à la base 1, ladite sangle étant agencée pour se tendre élastiquement sur la course de descente du panier 3.

Cet agencement permet d'assister la translation vers le haut du panier 3 lors de son réglage en hauteur, afin de limiter la force de traction que doit exercer l'utilisateur sur la portion libre 17b de la sangle de maintien 15. La sangle élastique 18 permet également de limiter la vitesse de descente du panier 3 sous l'effet de la gravité, afin de garantir la sécurité de l'utilisateur durant le réglage en hauteur dudit panier.

Dans le premier mode de réalisation représenté sur les figures 1 à 4, le dispositif d'assistance comprend une structure de sangle présentant deux sangles latérales 19 ayant chacune une extrémité inférieure 18b fixée à la base 1 et une extrémité supérieure 18a reliées entre elles pour former une structure en V renversé.

En particulier, l'extrémité reliée 18a des sangles d'assistance 19 est fixée, par exemple par couture, à la portion proximale 14b de la sangle de réglage 12, et les sangles latérales d'assistance 19 sont fixées respectivement de part et d'autre de la base 1.

De façon avantageuse, les sangles latérales d'assistance 19 et de maintien 15a sont fixées respectivement de part et d'autre de la base 1 au niveau d'une même partie 1b de ladite base, notamment au niveau du point de fixation du bras de soutien 6 adjacent.

Dans le deuxième mode de réalisation représenté (figures 5 et 5a), la portion 17a de la sangle de maintien 15 est doublée par une sangle élastique 18 formant le dispositif d'assistance. En particulier, la sangle 18 présente une extrémité inférieure 18b fixée sur l'extrémité supérieure des sangles latérales 15a.

## Revendications

1. Equipement pour la pratique du basketball, comprenant une base (1), un mât (2) monté en position dressée sur ladite base, un panier (3) monté en translation le long dudit mât pour présenter une hauteur de jeu variable et un système de réglage de ladite hauteur, ledit système de réglage comprenant une sangle de réglage (12) présentant une extrémité distale (14a) solidaire du panier (3) et un élément de renvoi (13) qui est monté sur une partie supérieure dudit mât, ladite sangle étant engagée sur ledit élément en présentant une portion distale (12a) s'étendant entre ladite extrémité et un côté dudit élément et une portion proximale (12b) s'étendant de l'autre côté dudit élément jusqu'à une extrémité proximale (14b), la longueur respective desdites portions étant réglable pour faire varier la hauteur de jeu, ledit équipement étant **caractérisé en ce que** le système de réglage comprend un dispositif de maintien présentant une partie inférieure solidaire de la base (1) et une partie supérieure reliée à l'extrémité proximale (14b) de la sangle de réglage (12) par l'intermédiaire d'un mécanisme de réglage de la longueur de ladite partie supérieure du dispositif de maintien.

2. Equipement pour la pratique du basketball selon la revendication 1, **caractérisé en ce que** le dispositif de maintien comprend au moins une sangle (15) présentant une partie inférieure fixée à la base (1) et une partie supérieure engagée en coulissement dans un passant (16) fixé sur l'extrémité proximale (14b) de la sangle de réglage (12) en présentant une portion (17a) de liaison de la portion proximale (12b) à la base (1) et une portion libre (17b), ledit passant étant équipé d'un moyen de blocage réversible dudit coulissement afin de permettre le réglage de la longueur de la portion de liaison (17a).

3. Equipement pour la pratique du basketball selon la revendication 2, **caractérisé en ce que** le dispositif de maintien comprend une structure de sangle présentant deux sangles latérales (15a) ayant chacune une extrémité inférieure fixée à la base (1) et une extrémité supérieure reliées entre elles pour former une structure en V renversé.

4. Equipement pour la pratique du basketball selon la revendication 3, **caractérisé en ce que** les sangles latérales de maintien (15a) sont fixées respectivement de part et d'autre de la base (1).

5. Equipement pour la pratique du basketball selon l'une des revendications 3 ou 4, **caractérisé en ce que** l'extrémité reliée est prolongée par une sangle supérieure (15b) engagée en coulissement dans le passant (16).

6. Equipement pour la pratique du basketball selon l'une quelconque des revendications 1 à 5, **caractérisé en ce que** le panier (3) comprend un panneau (7) présentant une face avant (7a) portant un arceau (8) et une face arrière (7b) disposée en translation en regard d'une face avant (9) du mât (2), ladite face arrière étant équipée d'un connecteur (11) qui monté en translation le long du mât (2).

7. Equipement pour la pratique du basketball selon l'une quelconque des revendications 2 à 6, **caractérisé en ce que** le passant (16) est sous la forme d'une boucle clip dans laquelle la partie supérieure de la sangle de maintien (15) est engagée, ladite boucle étant fixée sur l'extrémité proximale (14b) de la sangle de réglage (12).

8. Equipement pour la pratique du basketball selon l'une quelconque des revendications 2 à 7, **caractérisé en ce que** les sangles de réglage (12) et de maintien (15) sont inélastiques.

9. Equipement pour la pratique du basketball selon l'une quelconque des revendications 1 à 8, **caractérisé en ce que** le système de réglage comprend un dispositif d'assistance de la translation du panier (3) le long du mât (2).

10. Equipement pour la pratique du basketball selon la revendication 9, **caractérisé en ce que** le dispositif d'assistance comprend au moins une sangle élastique (18) présentant une extrémité supérieure (18a) reliée à la portion proximale (12b) de la sangle de réglage (12), et une extrémité inférieure (18b) fixée à la base (1), ladite sangle étant agencée pour se tendre élastiquement sur la course de descente du panier (3).

11. Equipement pour la pratique du basketball selon la revendication 10, **caractérisé en ce que** l'extrémité supérieure (18a) de la sangle d'assistance (18) est reliée à la portion proximale (12b) de la sangle de réglage (12) au voisinage du mécanisme de réglage.

12. Equipement pour la pratique du basketball selon l'une des revendications 10 ou 11, **caractérisé en ce que** le dispositif d'assistance comprend une structure de sangle présentant deux sangles latérales (19) ayant chacune une extrémité inférieure (18b) fixée à la base (1) et une extrémité supérieure (18a) reliées entre elles pour former une structure en V renversé.

13. Equipement pour la pratique du basketball selon l'une des revendications 10 ou 11 lorsqu'elle dépend de la revendication 2, **caractérisé en ce que** le dispositif d'assistance comprend une sangle (18) qui double la portion (17a) de la sangle de maintien (15).

14. Equipement pour la pratique du basketball selon la revendication 13 lorsqu'elle dépend de la revendication 3, **caractérisé en ce que** la sangle (18) présente une extrémité inférieure (18b) fixée sur l'extrémité supérieure des sangles latérales (15a).

## Patentansprüche

1. Ausrüstung zum Praktizieren von Basketball, umfassend einen Sockel (1), einen Masten (2), der in aufgerichteter Position auf dem Sockel montiert ist, einen Korb (3), der entlang des Mastes längs verschiebbar montiert ist, um eine variable Spielhöhe aufzuweisen, und ein Einstellsystem für die Höhe, wobei das Einstellsystem einen Einstellgurt (12) umfasst, der ein distales Ende (14a) aufweist, das fest mit dem Korb (3) verbunden ist, und ein Umlenkelement (13), das auf einem oberen Teil des Mastes montiert ist, wobei der Gurt auf dem Element in Eingriff ist und dabei einen distalen Abschnitt (12a) aufweist, der sich zwischen dem Ende und einer Seite des Elements erstreckt, und einen proximalen Abschnitt (12b), der sich auf der anderen Seite des Elements bis zu einem proximalen Ende (14b) erstreckt, wobei die jeweilige Länge der Abschnitte einstellbar ist, um die Spielhöhe variieren zu lassen, wobei die Ausrüstung **dadurch gekennzeichnet ist, dass** das Einstellsystem eine Haltevorrichtung umfasst, die einen fest mit dem Sockel (1) verbundenen unteren Teil und einen oberen Teil aufweist, der anhand eines Einstellmechanismus für die Länge des oberen Teils der Haltevorrichtung mit dem proximalen Ende (14b) des Einstellgurts (12) verbunden ist.

2. Ausrüstung zum Praktizieren von Basketball nach Anspruch 1, **dadurch gekennzeichnet, dass** die Haltevorrichtung mindestens einen Gurt (15) umfasst, der einen am Sockel (1) fixierten unteren Teil und einen oberen Teil aufweist, der gleitend in eine Gurtschlaufe (16) eingreift, die an dem proximalen Ende (14b) des Einstellgurtes (12) fixiert ist, und dabei einen Verbindungsabschnitt (17a) des proximalen Abschnitts (12b) mit dem Sockel (1) und einen freien Abschnitt (17b) aufweist, wobei die Gurtschlaufe mit einem umkehrbaren Sperrmittel der Gleitbewegung ausgestattet ist, um die Einstellung der Länge des Verbindungsabschnitts (17a) zu ermöglichen.

3. Ausrüstung zum Praktizieren von Basketball nach Anspruch 2, **dadurch gekennzeichnet, dass** die Haltevorrichtung eine Gurtstruktur umfasst, die zwei seitliche Gurte (15a) aufweist, die jeweils ein unteres an dem Sockel (1) fixiertes Ende und ein oberes Ende aufweisen, die miteinander verbunden sind, um eine Struktur eines umgedrehten V zu bilden.

4. Ausrüstung zum Praktizieren von Basketball nach Anspruch 3, **dadurch gekennzeichnet, dass** die seitlichen Haltegurte (15a) jeweils beiderseits des Sockels (1) fixiert sind.

5. Ausrüstung zum Praktizieren von Basketball nach Anspruch 3 oder 4, **dadurch gekennzeichnet, dass** das verbundene Ende durch einen oberen Gurt (15b) verlängert wird, der gleitend in der Gurtschlaufe (16) in Eingriff steht.

6. Ausrüstung zum Praktizieren von Basketball nach einem der Ansprüche 1 bis 5, **dadurch gekennzeichnet, dass** der Korb (3) eine Platte (7) umfasst, die eine Vorderseite (7a), die einen Ring (8) trägt, und eine Rückseite (7b) aufweist, die verschiebbar gegenüber einer Vorderseite (9) des Mastes (2) angeordnet ist, wobei die Rückseite mit einem Anschluss (11) ausgestattet ist, der entlang des Mastes (2) verschiebbar montiert ist.

7. Ausrüstung zum Praktizieren von Basketball nach einem der Ansprüche 2 bis 6, **dadurch gekennzeichnet, dass** die Gurtschlaufe (16) in Form eines Clip-Verschlusses ist, in dem der obere Teil des Haltegurts (15) in Eingriff steht, wobei der Verschluss an dem proximalen Ende (14b) des Einstellgurts (12) fixiert ist.

8. Ausrüstung zum Praktizieren von Basketball nach einem der Ansprüche 2 bis 7, **dadurch gekennzeichnet, dass** der Einstellgurt (12) und Haltegurt (15) unelastisch sind.

9. Ausrüstung zum Praktizieren von Basketball nach einem der Ansprüche 1 bis 8, **dadurch gekennzeichnet, dass** das Einstellsystem eine Unterstützungsvorrichtung zum Verschieben des Korbs (3) entlang des Mastes (2) umfasst.

10. Ausrüstung zum Praktizieren von Basketball nach Anspruch 9, **dadurch gekennzeichnet, dass** die Unterstützungsvorrichtung mindestens einen elastischen Gurt (18) umfasst, der ein oberes Ende (18a) aufweist, das mit dem proximalen Abschnitt (12b) des Einstellgurts (12) verbunden ist, und ein unteres Ende (18b), das an dem Sockel (1) fixiert ist, wobei der Gurt angeordnet ist, um sich auf dem Absenkweg des Korbes (3) elastisch zu spannen.

11. Ausrüstung zum Praktizieren von Basketball nach Anspruch 10, **dadurch gekennzeichnet, dass** das obere Ende (18a) des Unterstützungsgurts (18) mit dem proximalen Abschnitt (12b) des Einstellgurts (12) in der Nähe des Einstellmechanismus verbunden ist.

12. Ausrüstung zum Praktizieren von Basketball nach einem der Ansprüche 10 oder 11, **dadurch gekennzeichnet, dass** die Unterstützungsvorrichtung eine Gurtstruktur umfasst, die zwei seitliche Gurte (19) aufweist, die jeweils ein an dem Sockel (1) fixiertes unteres Ende (18b) und ein oberes Ende (18a) aufweisen, die miteinander verbunden sind, um eine Struktur eines umgedrehten V zu bilden.

13. Ausrüstung zum Praktizieren von Basketball nach einem der Ansprüche 10 oder 11, wenn von Anspruch 2 abhängig, **dadurch gekennzeichnet, dass** die Unterstützungsvorrichtung einen Gurt (18) umfasst, der den Abschnitt (17a) des Haltegurts (15) doppelt.

14. Ausrüstung zum Praktizieren von Basketball nach Anspruch 13, wenn von Anspruch 3 abhängig, **dadurch gekennzeichnet, dass** der Gurt (18) ein am oberen Ende der seitlichen Gurte (15a) fixiertes unteres Ende (18b) aufweist.

## Claims

1. Basketball practice equipment, comprising a base (1), a mast (2) mounted in an upright position on said base, a basket (3) mounted in translation along said mast to present a variable playing height and a system for adjusting said height, said adjustment system comprising an adjustment strap (12) presenting a distal end (14a) integral with the basket (3) and a return element (13) which is mounted on an upper part of said mast, said strap being engaged on said element by presenting a distal portion (12a) extending between said end and one side of said element and a proximal portion (12b) extending from the other side of said element to a proximal end (14b), the respective length of said portions being adjustable to vary the clearance height, said equipment being **characterized in that** the adjustment system comprises a holding device having a lower portion integral with the base (1) and an upper portion connected to the proximal end (14b) of the adjustment strap (12) via a mechanism for adjusting the length of said upper portion of the holding device.

2. Basketball practice equipment according to claim 1, **characterized in that** the holding device comprises at least one strap (15) having a lower part fixed to the base (1) and an upper part slidingly engaged in a loop (16) fixed to the proximal end (14b) of the adjustment strap (12) by presenting a portion (17a) connecting the proximal portion (12b) to the base (1) and a free portion (17b), said loop being equipped with a means for reversibly blocking said sliding in order to allow adjustment of the length of the connecting portion (17a).

3. Basketball practice equipment according to claim 2, **characterized in that** the holding device comprises a strap structure having two lateral straps (15a) each having a lower end fixed to the base (1) and an upper end connected together to form an inverted-V structure.

4. Basketball practice equipment according to claim 3, **characterized in that** the lateral holding straps (15a) are fixed respectively on either side of the base (1).

5. Basketball practice equipment according to one of claims 3 or 4, **characterized in that** the connected end is extended by an upper strap (15b) slidingly engaged in the loop (16).

6. Basketball practice equipment according to any one of claims 1 to 5, **characterized in that** the basket (3) comprises a panel (7) having a front face (7a) carrying a hoop (8) and a rear face (7b) arranged in translation facing a front face (9) of the mast (2), said rear face being equipped with a connector (11) which is mounted in translation along the mast (2).

7. Basketball practice equipment according to any one of claims 2 to 6, **characterized in that** the loop (16) is in the form of a clip buckle in which the upper part of the retaining strap (15) is engaged, said buckle being fixed to the proximal end (14b) of the adjustment strap (12).

8. Basketball practice equipment according to any one of claims 2 to 7, **characterized in that** the adjustment (12) and retention (15) straps are inelastic.

9. Basketball practice equipment according to any one of claims 1 to 8, **characterized in that** the adjustment system comprises a device for assisting translation of the basket (3) along the mast (2).

10. Basketball practice equipment according to claim 9, **characterized in that** the assistance device comprises at least one elastic strap (18) having an upper end (18a) connected to the proximal portion (12b) of the adjustment strap (12), and a lower end (18b) fixed to the base (1), said strap being arranged to stretch elastically over the downward travel of the basket (3).

11. Basketball practice equipment according to claim 10, **characterized in that** the upper end (18a) of the assistance strap (18) is connected to the proximal portion (12b) of the adjustment strap (12) in the vicinity of the adjustment mechanism.

12. Basketball practice equipment according to one of claims 10 or 11, **characterized in that** the assistance device comprises a strap structure having two lateral straps (19) each having a lower end (18b) fixed to the base (1) and an upper end (18a) connected together to form an inverted-V structure.

13. Basketball practice equipment according to one of claims 10 or 11 when dependent on claim 2, **characterized in that** the assistance device comprises a strap (18) which doubles the portion (17a) of the holding strap (15).

14. Basketball practice equipment according to claim 13 when dependent on claim 3, **characterized in that** the strap (18) has a lower end (18b) fixed to the upper end of the side straps (15a).
